# FASCICULE DE BREVET EUROPEEN

(11) **EP 0 152 357 B1**
(45) Date de publication et mention de la délivrance du brevet: **08.03.1989**
(21) Numéro de dépôt: 85400266.4
(22) Date de dépôt: 15.02.1985
(51) Int. Cl.: F41G 3/26

(54) **Procédé et dispositif d'entraînement au tir, notamment au tir en rayonnement infrarouge**
Verfahren und Einrichtung zur Schiesstrainierung, insbesondere für Infrarotschiessübung
Method and apparatus for gunnery training, especially for infrared gunnery

(30) Priorité: 16.02.1984 FR 8402344
(43) Date de publication de la demande: 21.08.1985
(73) Titulaire: GIRAVIONS DORAND, Société dite:, F-92150 Suresnes (FR)
(72) Inventeur: Allard, Jean Claude, F-92340 Bourg la Reine (FR); Delest, Gérard, F-95530 La Frette (FR); Saunier, Christian, F-95120 Ermont (FR)
(74) Mandataire: Thibon-Littaye, Annick

(56) Documents cités:
- EP-A- 0 018 332
- GB-A- 2 099 964
- GB-A- 2 109 514
- US-A- 4 232 456

## Description

L'invention concerne les procédés et dispositifs qui peuvent être mis à la disposition d'instructeurs pour entraîner des tireurs élèves au maniement d'armes diverses en évitant de consommer les projectiles correspondants et de détruire réellement les cibles. Elle s'intéresse plus spécialement à l'entraînement des tireurs sur des systèmes d'armes equipés de caméras dites thermiques, fonctionnant en rayonnement infrarouge, qui sont destinés à être utilisés pour des opérations de nuit.

On connaît en effet déjà de nombreuses techniques de simulation de tir, qui visent toutes à permettre une évaluation des résultats d'un tir effectué par un tireur élève, en passant par une comparaison avec un tir idéal, qui peut être caractérisé suivant les cas, soit par la position effective de la cible, soit par la trajectoire que devrait avoir le projectile pour atteindre finalement la cible. Parmi les dispositifs existants, on en connaît qui sont plus particulièrement adaptés a des projectiles balistiques ou à des missiles, téléguidés ou non, de même que l'on a proposé divers modes de visualisation des résultats du tir, dont ceux notamment oui permettent de faire apparaître sur une image visualisée devant l'élève, à la fois la position de la cible visée et la position de l'impact correspondant au tir simulé effectué. On sait aussi faire appel à des reproductions photographiques ou à des enregistrements d'images vidéo pour faire apparaître à la vue du tireur un paysage sur lequel se trouve la cible à viser, en position fixe ou mobile, intégrée dans le paysage ou superposée avec lui.

Ainsi il est connu par la demande de brevet français 2 507 300 un dispositif d'entraînement au tir comportant des moyens pour mémoriser une image thermique, des moyens pour mémoriser une image de cible introduite à partir d'une calculatrice, des moyens pour mémoriser des repères de visée et des moyens pour superposer l'ensemble de ces images mémorisées et effectuer une simulation de tir. Ensuite une comparaison est effectuée pour déterminer si la position du repère de visée à la suite du tir correspond bien à l'emplacement de la cible introduit par une calculatrice. Ce document, bien qu'il enseigne d'effectuer un enregistrement d'image thermique par infrarouge superpose à celle-ci une image artificielle de cible et ne peut donc donner une simulation exacte des conditions de tir nocturne.

Malgré la grande variété des solutions qui ont été ainsi proposées, et pour la plupart, mises en pratique, on ne s'est jamais soucié à ce jour de les adapter aux problèmes spécifiques que pose la visée sur une image thermique par rapport à une observation en lumiére visible. La spécificité des images thermiques, observées sous rayonnement infrarouge, est de deux ordres. D'une part, savoir tirer sur de telles images demande un apprentissage special, car elles ne ressemblent guère aux images des mêmes objets vues en lumière du jour. D'autre part, il est souhaitable de préserver le secret qui entoure cet apprentissage, les instructeurs n'entendant pas divulguer à d'autres qu'aux élèves, les critères d'après lesquels ils reconnaissent la nature des cibles et déterminent leurs points vulnérables. Il fallait donc éviter que les instructeurs aient à communiquer ces éléments aux fournisseurs du matériel.

L'invention permet de répondre aux besoins ci-dessus grâce à un procédé d'entraînement au tir, pour l'entraînement sur un système d'arme équipé d'une caméra thermique, caractérisé en ce que l'on réalise un enregistrement d'images comportant au moins une cible, par prise de vues par ladite caméra, au moyen d'une caméra fonctionnant en rayonnement infrarouge, on visualise ledit enregistrement devant un opérateur modèle commandant un pointage et/ou pilotage sur ladite cible, on réalise un enregistrement de données à partir des caractéristiques du pointage et/ou pilotage de l'opérateur modèle, sur un même support magnétique ou optique que ledit enregistrement d'images, puis on visualise ledit enregistrement d'images devant un tireur élève au moyen d'un simulateur de tir évaluant les résultats d'un tir simulé effectué alors par l'élève par comparaison avec lesdites données enregistrées.

Dans un mode de mise en oeuvre préféré suivant l'invention, on procède à une vérification par visualisation devant l'opérateur modèle de l'enregistrement d'images en même temps que du résultat du pointage et/ou pilotage modèle élaboré par le simulateur à partir desdites données enregistrées.

L'invention a aussi pour objet un dispositif d'entraînement au tir pour la mise en oeuvre du procédé ci-dessus, qui est essentiellement constitué par un simulateur de tir à calculateur électronique associé à des moyens pour visualiser ledit enregistrement d'images et réaliser ledit enregistrement de données.

On décrira maintenant plus en détails une forme de réalisation particulière de l'invention qui en fera mieux comprendre les caractéristiques essentielles et les avantages, étant entendu toutefois que cette forme de réalisation est choisie à titre d'exemple et qu'elle n'est nullement limitative. Sa description est illustrée par les dessins annexés, dans lesquels:
- la figure 1 illustre schématiquement la conception essentielle d'un dispositif d'entraînement au tir selon l'invention;
- la figure 2 illustre schématiquement la mise en oeuvre du procédé d'entraînement de tir selon l'invention dans ses différentes opérations successives.

Dans le cas particulier considéré dans cette description, le procédé et le dispositif sont supposés être utilisés, à titre d'exemple, pour l'entraînement de tireurs operant au moyen de systèmes d'armes lanceurs de missiles, sur des cibles observées en rayonnement infrarouge, comme ce serait le cas dans des campagnes de combat de nuit.

Le dispositif est réalisé à partir d'un simulateur de tir, qui pour ce qui le concerne, peut être constitué de différentes manières classiques en elles- mêmes. De ses organes essentiels, on a représenté notamment le calculateur à microprocesseur 3, qui gère toutes les mesures et les commandes et effectue tous les calculs utiles pour l'évaluation des résultats d'un tir commandé par un tireur élève par comparaison avec ce que serait le résultat d'un tir qualifié de correct dans des circonstances analogues. Ce calculateur apparaît relié à un téléviseur 2, à un magnétoscope 4 et à un poste de pilotage 1. En fait le simulateur de tir peut être alternativement connecté à deux sortes de postes de commande, à savoir d'une part celui du système d'arme (ici lance- missiles) utilisé par le tireur élève en entraînement, d'autre part le poste de pilotage 1 qui est destiné, quant à lui, à être utilisé par un opérateur modèle dans une phase préliminaire du procédé. Ce poste de pilotage comporte un manche de pointage orientable équipé de détecteurs de position qui transmettent les informations correspondantes au calculateur 3. Il comporte en outre, pour la mise en oeuvre de l'invention, un clavier manuel par lequel l'opérateur modèle peut enregistrer des informations qui sont transmises sous forme codée par le calculateur 3, au magnétoscope 4.

Le magnétoscope 4 constitue un lecteur enregistreur à partir duquel on peut visualiser sur le téléviseur 2, des images provenant d'enregistrements sur support magnétique (vidéocassettes 5) et au moyen duquel on peut compléter l'enregistrement par des données transmises par le calculateur 3. Pour certaines étapes du procédé, on peut employer simultanément deux magnétoscopes, dont l'un fonctionne alors en lecture, tandis que l'autre fonctionne en enregistrement. Les vidéocassettes de type courant qui sont utilisées comportent trois pistes d'enregistrement magnétique parallèles. Dans le cadre de l'invention, la piste d'enregistrement vidéo est utilisée pour enregistrer des images de paysage comportant une cible, vues de nuit, en rayonnement infrarouge. L'une des pistes utilisées habituellement pour l'enregistrement du son peut conserver cet usage en simultanéité avec l'enregistrement d'images. Quant à la troisième piste, elle est réservée pour un enregistrement postérieur des informations codées introduites par l'opérateur modèle sur son clavier ou automatiquement suivant la commande du manche de pilotage.

Conformément aux différentes étapes du procédé illustré par la figure 2, l'enregistrement d'images est effectué par prise de vues sur le terrain au moyen d'une caméra vidéo, à travers la caméra thermique du système d'arme. A l'aide de deux magnétoscopes, dont un lecteur de la cassette muni de l'enregistrement d'images et un enregistreur, on peut composer des scènes adaptées à l'instruction envisagée. On peut, par exemple, créer dans un enregistrement une succession d'images de differentes cibles de durées variables pour un entraînement à l'identification de ces cibles. On peut alternativement enregistrer une succession de scènes où apparaissent des cibles mobiles, de durées limitées, en vue d'un entraînement au pointage de l'arme sur ces cibles.

L'étape suivante du procédé met en jeu un opérateur, dit opérateur modèle, qui commande un pointage sur les cibles de l'enregistrement, pour constituer une visée de référence d'après laquelle seront ensuite évalués les tirs des élèves. En effet, le pointage de l'opérateur modèle est supposé être effectué correctement pour atteindre le centre de vulnérabilité de la cible. A l'aide du manche de pointage, l'instructeur pilote un index qui, par incrustation dans l'image vidéo, apparaît en superposition avec les images projetées sur le téléviseur qui proviennent de la lecture de la cassette enregistrée par le magnetoscope. Pendant cette étape, on peut enregistrer sur la troisième des pistes de la vidéocassette un numéro de scène en tant que référence de synchronisation au départ du tir, et l'on enregistre d'autre part, dans une mémoire tampon du calculateur, des informations introduites sur le clavier par l'instructeur, telles que la distance ou les dimensions de la cible, ainsi que les coordonnées instantanées du but à viser telles que l'opérateur les définit par son pilotage de l'index. Ces coordonnées sont enregistrées au rythme d'une fois pour chaque trame de lecture de l'image visualisée.

Ensuite, l'opérateur instructeur procède à une vérification lors d'une nouvelle visualisation des scènes enregistrées, au cours de laquelle on visualise également l'index par incrustation en fonction des informations extraites de la mémoire tampon. Si l'opérateur devait alors constater des erreurs, il recommencerait l'opération précédente. Lorsque l'enregistrement en mémoire tampon est reconnu correct, les informations sont lues et enregistrées sur la troisième piste de la vidéocassette, à côté de l'enregistrement d'images vidéo. Cette vidéocassette où sont enregistrées, d'une part, les images à visualiser et d'autre part, toutes les données relatives à la cible à utiliser par le calculateur, peut être recopiée autant que de besoin à l'aide de deux magnétoscopes reliés par un régénérateur de synchronisation.

Pour l'entraînement des élèves, on n'utilise pas le système de pilotage 1, mais seulement les organes de pilotage propres du simulateur, choisis en fonction du système d'arme simulé. Toutes les informations enregistrées sur la vidéocassette sont lues et transmises au calculateur. Celui-ci commande la visualisation de l'enregistrement d'images sur l'écran du téléviseur 2. Quant aux données relatives à la cible (pilotage de l'opérateur modèle), elles sont exploitées par le calculateur en même temps que les données relatives au pointage et au tir de l'élève. S'agissant d'un tir de missile, le simulateur fait apparaître sur l'écran, par incrustation, un réticule pilotable par l'élève et le missile simulé, dont les déplacements sont asservis à celui de l'axe de visée, selon sa fonction de transfert.

Le résultat du tir est visualisé par le calculateur sous la forme d'une image fixe apparaissant dans le téléviseur, où sont superposés au moment de l'impact, le missile, le réticule et le centre de la cible, lequel correspond à la position de l'index piloté par l'opérateur dans la phase initiale de création des cassettes d'instruction. La comparaison entre la position du réticule de l'élève et la position du centre de la cible (lue sur la vidéocassette) est en outre utilisée pour donner une notation au tir de l'éleve. A cet effet, on détermine un "tunnel de visée" centré sur les positions successives du réticule de l'élève. La largeur de ce tunnel est affichée au préalable par un instructeur sur le pupitre de contrôle. Le calculateur détermine chaque sortie et chaque rentrée du centre de la cible à l'intérieur de ce tunnel. La notation sera par exemple établie en fonction du pourcentage de temps pendant lequel la cible reste hors du tunnel par rapport au temps total de l'exercice, c'est-à-dire à la durée de vol du missile pour atteindre la cible. En variante, on peut utiliser la comparaison entre les données du pointage de l'opérateur et celles du pointage de l'élève pour déterminer l'écart instantané entre le centre du réticule de l'élève et le centre de la cible, le comparer à une valeur de référence correspondant au rayon du tunnel ci-dessus, dénombrer les fois où l'écart est supérieur et décompter le temps où il reste ainsi supérieur à la valeur de référence.

Le résultat du tir de l'élève est en outre complété par la position du missile par rapport à la cible au moment de l'impact. Les dimemsions de la cible sont lues sur la cassette; elles définissent une surface de vulnérabilité référencée sur le centre de la cible. Le calculateur définit ainsi s'il y a but ou non, si missile est à l'intérieur de cette surface, et donne les écarts chiffrés entre le missile et le centre de la cible.

Naturellement, l'invention n'est en rien limitée par les particularités qui ont été spécifiées dans ce qui précède ou par les détails du mode de réalisation particulier choisi pour illustrer l'invention. En particulier, le magnétoscope peut être remplacé, après la phase initiale de création de cassettes d'instruction, par un lecteur de vidéodisque. On comprend donc que l'enregistrement peut être de type optique plutôt que magnétique. Par ailleurs, on pourrait prévoir que l'opérateur modèle utilise comme poste de pilotage, les mêmes organes propres du simulateur que les tireurs élèves.

## Revendications

1. Procédé d'entraînement au tir, pour l'entraînement sur un système d'arme équipé d'une caméra thermique, comportant les étapes suivantes: on réalise un entregistrement d'images comportant au moins une cible, par prise de vues en rayonnement infrarouge au moyen de ladite caméra, on visualise ledit enregistrement devant un opérateur modèle commandant un pointage et/ou pilotage modèle sur ladite cible, on réalise un enregistrement de données à partir des caractéristiques dudit pointage et/ou pilotage modèle, sur un même support que ledit enregistrement d'images, puis on visualise ledit enregistrement d'images devant un tireur élève au moyen d'un simulateur de tir évaluant les résultats d'un tir simulé effectué alors par l'élève par comparaison avec lesdites données enregistrées.

2. Procédé selon la revendication 1, caractérisé en ce que l'on procède à une vérification par visualisation devant l'opérateur modèle de l'enregistrement d'images en même temps que du résultat du pointage et/ou pilotage modèle élaboré par le simulateur à partir desdites données enregistrées.

3. Procédé selon la revenication 1 ou 2, caractérisé en ce que dans l'évaluation des résultats du tir, on compare à une valeur de référence l'écart entre la visée de l'élève et celle de l'opérateur modèle.

4. Procédé selon la revendication 1, 2 ou 3, caractérisé en ce que ledit enregistrement d'images est de type magnétique ou optique et réalisé à partir de prises de vues par caméra vidéo ou cinématographique.

5. Dispositif pour la mise en oeuvre du procédé selon l'une quelconque des revendications précédentes, comprenant un simulateur de tir, caractérisé en ce qu'il comporte des moyens électroniques (3) permettant l'évaluation des résultats d'un tir simulé commandé par un élève par comparaison avec les données d'un pointage et/ou pilotage commandé par un opérateur modèle, un lecteur enregistreur (4) connectable au simulateur pour visualiser un enregistrement d'images en rayonnement infrarouge, comportant au moins une cible, préalablement réalisé sur un support, et pour enregistrer lesdites données sur ledit support lors d'une visualisation devant l'opérateur modèle et les relire lors d'une visualisation devant l'élève, et des moyens (1) de commande de l'enregistrement desdites données.

6. Dispositif selon la revendication 5, caractérisé en ce que ledit lecteur enregistreur (4) est un magnétoscope, ledit support étant de type magnétique.

## Patentansprüche

1. Verfahren für das Schießtraining mit einem Waffensystem, das mit einer thermischen Kamera ausgerüstet ist und das folgende Schritte umfaßt:
Aufzeichnung von Bildern, die wenigstens eine Schießscheibe umfassen, mit Hilfe von Infrarot-Aufnahmen mit der genannten Kamera, Visualisierung der genannten Aufzeichnung von einem Modell-Operator, der eine Modell- Ausrichtung und/oder -Steuerung auf die Schießscheibe vornimmt,
Realisierung einer Aufzeichnung der Daten von der Modell-Ausrichtung und/oder -Steuerung auf denselben Träger wie die genannte Bildaufzeichnung,
anschließende Visualisierung der genannten Bildaufzeichnung vor einem Schießschüler mittels eines Schießsimulators, der die Ergebnisse eines vom Schüler abgegebenen simulierten Schusses mit den aufgezeichneten Daten vergleicht und bewertet.

2. Verfahren nach Anspruch 1, dadurch gekennzeichnet, daß vor dem Modell-Operator eine Überprüfung und Verifikation durch Visualisierung der Bildaufzeichnung gleichzeitig mit dem Ergebnis der Modellausrichtung und/oder -steuerung erfolgt, wobei das Ergebnis durch den Simulator anhand der aufgezeichneten Daten erstellt worden ist.

3. Verfahren nach Anspruch 1 oder 2, dadurch gekennzeichnet, daß bei der Auswertung der Schießresultate ein Vergleich anhand eines Referenzwertes zwischen dem Zielen des Schülers und dem des Modell-Operators durchgeführt wird.

4. Verfahren nach Anspruch 1, 2 oder 3, dadurch gekennzeichnet, daß die vorgenannte Bildaufzeichnung magnetisch oder optisch ist und durch eine Video- oder Kino-Kamera aufgenommen wird.

5. Vorrichtung für die Durchführung des Verfahrens nach einem der vorgenannten Ansprüche, umfassend einen Schießsimulator, gekennzeichnet durch elektronische Mittel (3), die eine Auswertung und Bewertung von Resultaten eines simulierten Schusses durch einen Schüler im Vergleich zu den Daten einer Modell-Ausrichtung und/oder -Steuerung erlauben, die durch einen Modell-Operator gesteuert werden, durch wenigstens einen Aufzeichnungsleser (4), der mit dem Simulator verbunden werden kann, um eine Infrarot-Aufzeichnung von Bildern sichtbar zu machen, die vorab auf einem Träger realisiert wurden, wobei die Aufzeichnung wenigstens eine Schießscheibe umfaßt, und um die vorgenannten Daten auf demselben Träger bei einer Visualisierung vor dem Modell-Operator aufzuzeichnen und sie erneut zu lesen während der Visualisierung vor dem Schüler, sowie Mittel (1) zur Aufzeichnungssteuerung der vorgenannten Daten.

6. Vorrichtung nach Anspruch 5, dadurch gekennzeichnet, daß der vorgenannte Aufzeichnungsleser (4) ein Video-Aufzeichnungsgerät ist, bei dem ein magnetischer Träger vorgesehen ist.

## Claims

1. A method of gunnery training for training on a weapon system equipped with a heat camera and including the following stages:
- an image record is effected which includes at least one target, by taking photographs by infrared radiation by means of the said camera;
- the said record is displayed before a model operator controlling a model aiming and/or piloting against the said target;
- from the characteristics of the said model aiming and/or piloting a data record is effected on one and the same support as the said image record; then
- the said image record is displayed before a pupil gunner by means of a firing simulator which evaluates the results of a simulated firing then carried out by the pupil by comparison with the said recorded data.

2. A method as in Claim 1, characterized in that one proceeds to a verification by display before the model operator of the image record at the same time as of the result of the model aiming and/or piloting worked out by the simulator from the said recorded data.

3. A method as in Claim 1 or 2, characterized in that in the evaluation of the results of the firing one compares with a reference value the deviation between the aim by the pupil and that by the model operator.

4. A method as in Claim 1, 2 or 3, characterized in that the said image record is of magnetic or optical type and effected from photographs taken by video or cinematographic camera.

5. A device for implementing the method as in any one of the preceding Claims, which comprises a firing simulator, characterized in that it includes electronic means (3) which enable evaluation of the results of a simulated firing controlled by a pupil by comparison with the data from an aiming and/or piloting controlled by a model operator, by means of a recording reader (4) connectable to the simulator for displaying a record of infrared images previously effected on a support, the said record including at least one target, and for recording the said data on the said support at the time of a display before the model operator and reading them back at the time of a display before the pupil, and means (1) of control of the recording of the said data.

6. A device as in Claim 5, characterized in that the said recording reader (4) is a magnetoscope, the said support being of magnetic type.
